# EUROPÄISCHE PATENTSCHRIFT

(11) **EP 3 321 429 B1**
(45) Veröffentlichungstag und Bekanntmachung des Hinweises auf die Patenterteilung: **10.04.2019**
(21) Anmeldenummer: 16020448.3
(22) Anmeldetag: 14.11.2016
(51) Int. Cl.: E03D 1/00, E03D 1/012

(54) **LECKAGESCHUTZ FÜR EINEN SPÜLKASTEN**
LEAK PROTECTION FOR A TOILET CISTERN
PROTECTION CONTRE LES FUITES POUR UNE CHASSE D'EAU

(43) Veröffentlichungstag der Anmeldung: 16.05.2018
(73) Patentinhaber: Geberit International AG, 8645 Jona (CH)
(72) Erfinder: Kuzel, Daniel, 8045 Zürich (CH); Weber, Lothar, 8646 Wagen (CH)
(74) Vertreter: König Szynka Tilmann von Renesse Patentanwälte Partnerschaft mbB

(56) Entgegenhaltungen:
- EP-A1- 2 397 613
- EP-A1- 2 821 557
- WO-A1-95/02736
- WO-A1-2016/128371

## Beschreibung

Die vorliegende Erfindung bezieht sich auf einen Leckageschutz für ein Unterputz-Wasserabgabegerät und dessen Verwendung, sowie auf einen Spülkasten mit dem Leckageschutz.

WCs haben definitionsgemäß eine Wasserspülung und die häufigste Lösung beinhaltet einen Spülkasten zur Bevorratung eines ausreichenden Spülwasservolumens. Eine solche Füllung wird auf einen Bedienbefehl hin durch ein Spülrohr in die WC-Schüssel entlassen, woraufhin der Spülkasten aus einer Versorgungsleitung neu befüllt wird. Moderne Spülkästen bestehen in der Regel im Wesentlichen aus einem spritzgegossenen oder blasgeformten Kunststofftank und in der Vergangenheit waren auch keramische Spülkästen gebräuchlich. Unabhängig von der Materialwahl besteht bei Spülkästen immer ein gewisses kleines Restrisiko einer Leckage. Bspw. könnte eine kleine Beschädigung des Spülkastens auf der Baustelle oder während des Montagevorgangs auftreten und unentdeckt bleiben, was insbesondere bei nach Einbau in eine Raumwand nicht mehr sichtbaren Unterputzspülkästen eine verborgene Wasserleckage zur Folge hätte.

Ähnliche Probleme stellen sich auch bei anderen Unterputz-Wasserabgabegeräten, z. B. Unterputzspülventilen, also Ventilen für eine Spülkasten-lose WC-Spülung, Unterputzarmaturen und Unterputzmischventilen.

Die beschriebenen unentdeckten Leckagen sind vor allem für Holzhäuser oder Holzelemente in Häusern hochproblematisch und können zu erheblichen Schäden führen. Daher sind zusätzliche Schutzmaßnahmen je nach betroffenem Land erwünscht oder sogar vorgeschrieben.

In diesem Zusammenhang gibt es unterschiedliche Lösungen in Form von mehr oder weniger vom Spülkasten entfernten Hartkunststoffschalen oder - umhüllungen, die das Wasser aus einem Leck z. B. auf den Badezimmerfußboden und damit in einen sichtbaren Bereich leiten sollen. Beispielhaft wird verwiesen auf die EP 2 821 557 A. Ferner ist schon vorgeschlagen worden, den Spülkasten von außen mit einer Art Foliensack zu umhüllen, wozu verwiesen wird auf die EP 2 397 613 A.

Es wird zusätzlich verwiesen auf den Stand der Technik WO 2016/128371 A, der Ähnlichkeiten mit der EP 2 821 557 A hat. Allerdings ist hier eine kleinere frontseitige Öffnung einer im Übrigen geschlossenen Hartkunststoffumhüllung vorgesehen, nämlich hinter einer Betätigungsplatte für den Spülmechanismus. Durch diese Öffnung kann der Spülkasten kippend ein- und ausgebaut werden.

Der vorliegenden Erfindung liegt die Aufgabe zugrunde, eine praktische Möglichkeit für einen Leckageschutz eines Unterputz-Wasserabgabegeräts anzugeben.

Diese Aufgabe wird gelöst durch einen Leckageschutz für ein Unterputz-Wasserabgabegerät, insbesondere einen Unterputzspülkasten zur Montage in einer Raumwand, ein Unterputzspülventil, eine Unterputzarmatur oder ein Unterputzmischventil, mit einer eine Öffnung nach vorne bildenden und das Unterputz-Wasserabgabegerät unten, seitlich und hinten umgebenden Schutzwand zur Aufnahme des Unterputz-Wasserabgabegeräts und zum Sammeln etwaigen Leckagewassers aus dem Unterputz-Wasserabgabegerät und einer an der Schutzwand vorgesehenen flexiblen Foliendichtung, die zum Abdichten des Überganges der Schutzwand zu einer Vorderseite der Raumwand, die die Öffnung umgibt, ausgelegt ist und dazu in eine von der vorderseitigen Öffnung in der Schutzwand nach außen gerichtete Lage gebracht werden kann, wobei die Schutzwand formstabil ausgeführt ist, sowie deren vorteilhafte Verwendungen.

Bevorzugte Ausgestaltungen sind Gegenstand der abhängigen Ansprüche, wobei diese Ausgestaltungen dem Anspruchssatz gemäß neben dem Leckageschutz auch die Verwendungen des Leckageschutzes und eines Spülkastens mit dem Leckageschutz betreffen.

Im Folgenden wird der Einfachheit halber und stellvertretend nur noch von einem Spülkasten gesprochen, wobei sich die Erfindung jedoch ganz allgemein auf Unterputz-Wasserabgabegeräte, und insb. die konkret genannten Unterputzspülkästen, Unterputzspülventile, Unterputzarmaturen und Unterputzmischventile bezieht.

Die Erfindung geht von einer Umhüllung des Spülkastens in Form einer wasserdichten Schutzwand aus, die den Spülkasten nach unten, seitlich und hinten umgibt und nach vorn eine Öffnung bildet. Die Orientierungsangaben beziehen sich dabei auf den montierten Zustand, wobei "vorn" die in den Raum hineinzeigende und "hinten" die aus dem Raum in die Wand des Raumes weisende Richtung und schließlich "seitlich" die horizontalen Querrichtungen dazu meint. Die Schutzwand dient als Sammelbehältnis für etwaiges Leckagewasser und ist dementsprechend dicht ausgeführt, wobei sie nicht zwingend (allerdings vorzugsweise doch) die volle Höhe des Spülkastens erreichen muss und nicht zwingend (aber vorzugsweise doch) den Spülkasten auch nach oben umschließt. Sie ist aber erfindungsgemäß nach vorne offen, zumindest zu einem wesentlichen Teil, um einen entsprechenden Zugang zum Spülkasten zu erlauben.

Ebenfalls nach vorn weist die Schutzwand eine flexible Dichtung auf, mit der die Schutzwand im montierten Zustand gegen eine vordere Seite der Raumwand abgedichtet werden kann. Diese Dichtung ist jedenfalls unten und seitlich vorgesehen um die Öffnung herum, vorzugsweise durchgehend bis oben und auch oben, und gewährleistet, dass Wasser aus der Schutzwand nicht in die Raumwand laufen kann. Dabei sind natürlich Ableitungen für das Leckagewasser aus der Schutzwand innerhalb der Raumwand keine Einschränkung der Bedeutung der Dichtigkeit sondern im Gegenteil bevorzugt. Es kann nämlich statt zum Beispiel eines elektronischen Sensors zur Erfassung eines Wasserstandes in der Schutzwand auch einfach gewünscht sein, etwaiges Leckagewasser durch eine innerhalb der Raumwand verlaufende Leitung in den Raum oder in die WC-Schüssel zu leiten und damit Aufmerksamkeit zu erregen und für eine Reparatur zu sorgen.

"Flexibel" im Sinn dieser Anmeldung und in Bezug auf die Dichtung bedeutet, dass sich die Dichtung ohne Beschädigung (z. B. durch Brechen) in ihrer Form verändern, also z. B. umlegen oder umklappen lässt. Flexibel ist also "nicht formstabil", und zwar in Bezug auf durch einen Monteur mit der Hand aufzubringende Kräfte. Es geht nämlich darum, die Dichtung bei der Montage über entsprechende Kanten in der Raumwand herum oder an die Kanten anlegen zu können, sodass von der Schutzwand aus bis zur Vorderseite der Raumwand ein dichter Übergang besteht. Die Raumwand-Vorderseite selbst kann dann z. B. wasserfest behandelt sein oder aus ohnehin wasserfestem Material bestehen. Diese Vorderseite ist aber im Regelfall nicht die letztlich sichtbare Seite sondern wird noch anderweitig abgedeckt.

Aus dieser Funktion ergibt sich auch, dass die Dichtung nicht durch und durch flexibel sein muss, sondern z. B. Teile formstabil sein könnten, wenngleich das nicht bevorzugt ist.

Vorzugsweise wird die flexible Dichtung im umgeschlagenen Zustand überklebt, z. B. mit Fliesen, Steinplatten, Holzwerkstoffplatten oder Ähnlichem. Vorzugsweise ist dabei die Raumwand unter dieser aufgeklebten Wandverkleidung wasserfest beschichtet, jedenfalls in der Umgebung des Spülkastens in den gefährdeten Bereichen.

Der Vorteil der Erfindung besteht darin, dass die vorderseitige Öffnung in der Schutzwand einen direkten Zutritt zum Spülkasten erlaubt, vorzugsweise sogar ein Austauschen des Spülkastens durch die Öffnung hindurch erlaubt. Gleichzeitig ist die Leckageschutzfunktion uneingeschränkt. Sie ist auch flexibler und zuverlässiger als z. B. im Stand der Technik EP 2 821 557 A1, wo gemäß Figur 3 und der Beschreibung dazu eine formstabile Schutzwand einfach plan zur Raumwandvorderseite abgesägt wird. Die verbleibenden Lücken müssen dort dann vermutlich mit separaten Vorkehrungen abgedichtet werden und wären z. B. bei leichten Sitzbewegungen oder anderen (für Holzhäuser durchaus typischen) kleinen Bewegungen gefährdet bzw. undicht. Die erfindungsgemäße flexible Dichtung aber kann bei Bedarf auch auf die Vorderseite der Raumwand umgelegt und dort fixiert werden und ist jedenfalls viel einfacher hinsichtlich der Richtung senkrecht zur Raumwandebene (Tiefe) und an kleine geometrische Abweichungen anzupassen. Insbesondere kann sie vorzugsweise auch zum Ausgleich unterschiedlicher Stärken einer Beplankung der Raumwand dienen, so wie das für die starre Schutzwand in dem genannten Stand der Technik beschrieben ist, muss dazu aber nicht unbedingt abgeschnitten werden.

Die Schutzwand allerdings ist formstabil, also mit den üblichen Handkräften eines Monteurs (von elastischen Reaktionen abgesehen) nicht wesentlich ohne Materialschaden zu verformen, und besteht vorzugsweise aus Kunststoff. Wie der zitierte Stand der Technik an sich zutreffend ausführt, sind solche formstabilen Schutzwände oder Schalen in mancher Hinsicht weniger verletzungsgefährdet, bspw. wenn ein schon vormontiertes Montagegestell mit einem Spülkasten und einer Schutzwand auf der Baustelle versehentlich umfällt.

Ferner beinhaltet der Leckageschutz vorzugsweise zusätzlich eine an der Schutzwand angebrachte Leckageschutzumhüllung für ein an sich übliches Spülrohr von dem Spülkasten zu dem WC. Vorzugsweise ist auch diese Leckageschutzumhüllung formstabil und ebenfalls vorzugsweise aus Kunststoff. Sie ist an der Schutzwand dicht angebracht.

An einem entgegengesetzten Ende der Umhüllung, nämlich dort, wo das WC angeschlossen wird, ist vorzugsweise eine analoge weitere flexible Dichtung vorgesehen. Diese kann in ähnlicher Weise wie bereits zuvor erläutert zum Abdichten des Übergangs zur Raumwand hin oder auch am WC-Anschluss selbst dicht angebracht werden. Die erste Alternative ist bevorzugt.

Die Leckageschutzumhüllung des Spülrohrs kann ferner als Leckagewasserleitung dienen und in der Schutzwand gesammeltes Leckagewasser (oder solches aus einem Leck im Spülrohr) zu ihrem vorderen Ende führen. Dort kann das Leckagewasser nach außen austreten, und zwar entweder (vorzugsweise) auf den Boden des betroffenen Raums oder auch in die WC-Schüssel.

Das Leckagewasser kann z. B. in einem Ablaufkanal weitergeführt werden, der zwischen der Rückseite des angeschlossenen WCs und einer Raumwand-Vorderseite verläuft, z. B. in einer ohnehin dort vorgesehenen Schallschutzplatte in Form einer Vertiefung darin. Durch diesen Ablaufkanal kann das Leckagewasser dann von dem Ende der Leckageschutzumhüllung des Spülrohrs aus weiterlaufen und z. B. auf den Boden des Raumes gelangen. Dort wird das Wasser als Pfütze entdeckt und gibt Anlass, das Leck zu beheben, bzw. das leckgeschlagene Teil auszutauschen.

Wenn die Schutzwand formstabil ist, kann ein Befestigungselement für den Spülkasten eingeformt werden, vorzugsweise in den Seitenwänden, z. B. als Schienen zum Einschieben des Spülkastens von vorn. Diese Schienen können zudem Rasteinrichtungen aufweisen, die zu entsprechenden Gegenstücken am Spülkasten (dort montiert oder auch eingeformt) passen.

Ferner ist die Schutzwand vorzugsweise so ausgelegt, dass sie zwischen dem Spülkasten und einem Montagegestell zur Halterung des Spülkastens und des WCs in der Raumwand (und nicht außerhalb des Montagegestells) angeordnet wird. Natürlich kann die Schutzwand insbesondere in der Richtung senkrecht zur Wandebene über das Montagegestell hinausragen; sie umgibt aber vorzugsweise das Montagegestell nicht von außen.

Gemäß einer weiteren Ausgestaltung ist die flexible Dichtung vor der Montage in die vorderseitige Öffnung der Schutzwand eingeschlagen und damit in einem gewissen Mass geschützt, jedenfalls aber bei dem Einbau nicht im Weg. Sie wird dann zum richtigen Zeitpunkt aus der Öffnung heraus umgeschlagen. Dies gilt insbesondere in Verbindung mit einem Bauschutzdeckel, der die eingeschlagene Dichtung vor der Montage in der vorderseitigen Öffnung und vorzugsweise die gesamte vorderseitige Öffnung abdeckt und später abgenommen wird.

Der erfindungsgemäße Leckageschutz kann vorzugsweise im Set mit einem passenden Unterputzspülkasten und besonders bevorzugterweise auch zusammen mit einer bereits passenden vorderen Abdeckplatte für die vorderseitige Öffnung der Schutzwand vorgesehen sein. Die Abdeckplatte kann dann z. B. überfliest werden oder anderweitig in ähnlicher Form wie die übrige Raumwand gestaltet werden. Natürlich kann die Abdeckplatte eine übliche Revisionsöffnung im Bereich von Betätigungstasten für die Spülung enthalten. Besonders bevorzugterweise sind der Leckageschutz und der Spülkasten (und vorzugsweise auch die Abdeckplatte) im Set mit einem Montagegestell vorgesehen und darin wiederum vorzugsweise vormontiert. Letzteres gilt nicht zwingend für die Abdeckplatte; stattdessen kann z. B. der Bauschutz vormontiert sein.

Bei einer weiteren Ausgestaltung der Erfindung wird die Leckagegefahr zusätzlich durch eine starre und unlösbare, vorzugsweise einstückige Verbindung des Spülrohrs mit dem Spülkasten weiter vermindert. Dabei können die vorderseitige Öffnung der Schutzwand und die Durchtrittsöffnung für das Spülrohr oder die Leckageschutzumhüllung dafür so ausgestaltet sein, dass sich der Spülkasten mit dem Spülrohr voraus in die Vorderseite der Öffnung einschieben und dann mit einer Kippbewegung ganz in diese Öffnung hineinbringen lässt. Der letzte Schritt der Montagebewegung kann dann z. B. ein Aufschieben auf die bereits erwähnten eingeformten Schienen sein.

Insbesondere betrifft das aber auch eine spätere Demontage. Bei dieser kann dann der Spülkasten mit seinem oberen Teil voraus (gegebenenfalls aus einer Schiene heraus geschoben und) aus der Montagewand gekippt werden, um dann mit dem Spülrohr zuletzt herausgezogen zu werden.

Die Demontage ist gerade in Verbindung mit dem Leckageschutz von Interesse weil sich bei Auftreten einer Leckage dann der Reparatur- oder Austauschbedarf ergibt. In diesem Zusammenhang kann dann eine bereits erwähnte vordere Abdeckplatte der Öffnung der Schutzwand abgebaut werden, etwa indem entsprechende Beschlagteile gelöst werden. Die Öffnung hat dann vorzugsweise eine ausreichende Größe, um den gesamten Spülkasten entnehmen und einen neuen oder reparierten einsetzen zu können. Dies gilt natürlich unabhängig von der Frage der festen Verbindung mit dem Spülrohr und der Frage, ob der Leckageschutz außerdem über eine Umhüllung für das Spülrohr verfügt.

Wenn in der bereits beschriebenen Weise die flexible Dichtung im umgeschlagenen Zustand mit Wandverkleidungsplatten, z. B. Fliesen, überklebt ist, kann z. B. eine schmale Silikonfuge eine Grenze bilden zwischen dieser Befliesung und der Abdeckplatte oder einer Verkleidung auf der Abdeckplatte. Die Verkleidung auf der Abdeckplatte könnte ebenfalls eine Befliesung (oder sonst identische Fortsetzung der übrigen Wandverkleidung) sein. Wenn dann die Silikonfuge oder eine andere Trennung geöffnet wird, lassen sich die Abdeckplatte entfernen und der Spülkasten reparieren oder austauschen.

In diesem Zusammenhang kann es auch von Interesse sein, die Trennlinie zwischen dem Wandverkleidungsteil auf der Abdeckplatte (das abgenommen werden soll) und der übrigen Wandverkleidung oder auch die Trennlinie zwischen der Abdeckplatte selbst (wenn sie unverkleidet bleibt) und der übrigen Wandverkleidung geschickt so anzuordnen, dass ein durch die Wandverkleidung vorgegebenes Muster, z. B. ein Fliesenraster, nicht in störender Weise unterbrochen werden muss. Insbesondere kann z. B. bei einer über die Abdeckplatte hinweg verlaufenden Verfliesung die Silikonfuge zwischen ununterbrochenen Fliesenplatten liegen und dabei geringfügig außerhalb des Formats der eigentlichen Abdeckplatte.

Wenn eine solche Abdeckplatte später abgenommen werden soll, kann es von großem Vorteil sein, angepasste Befestigungsmittel zu verwenden.

Die Erfindung wird nun zur Veranschaulichung beispielhaft beschrieben, wobei auch die Befestigungsmittel berücksichtigt werden.
- Fig. 1: zeigt in perspektivischer Darstellung eine Leckageschutzhülle für einen Unterputzspülkasten mit Spülrohr;
- Fig. 2: zeigt die Leckageschutzhülle aus Fig. 1 in einem Montagegestell montiert;
- Fig. 3: zeigt die Struktur aus Fig. 2, wobei eine Foliendichtung nach innen umgeschlagen und unter einem Bauschutzdeckel abgedeckt ist und das Montagegestell in Vertikalständern einer Trockenbauwand eingesetzt ist;
- Fig. 4: zeigt im Vergleich zur Fig. 3 einen weitergehenden Installationsschritt, nämlich mit angebrachter Verkleidung der Leichtbauwand und abgenommenem Bauschutzdeckel;
- Fig. 5: zeigt die Situation aus Fig. 4 mit umgeschlagener Foliendichtung;
- Fig. 6: zeigt die Situation aus Fig. 5 zusammen mit einer Abdeckplatte und entsprechenden Beschlagteilen zur Befestigung derselben;
- Fig. 7: zeigt die Situation aus Fig. 6 mit montierter Abdeckplatte und Befliesung;
- Fig. 8: zeigt die Situation aus Fig. 7 mit einer montierten Schallschutzplatte im Bereich des WC-Anschlusses;
- Fig. 9: zeigt die Situation aus Fig. 8 mit montiertem WC und mit montierter Betätigungsplatte;
- Fig. 10: zeigt eine spätere Demontage der Abdeckplatte und einen Ausbau des Spülkastens ausgehend von der Situation in Fig. 9
- Fig. 11: zeigt eines der Beschlagteile im montierten Zustand in perspektivischer Ansicht;
- Fig. 12: zeigt eine Schnittansicht zur Fig. 7 in Perspektive von oben;
- Fig. 13: zeigt eine Draufsicht analog zur Fig. 8, aber mit veränderter Verstellung.

Fig. 1 zeigt eine im Wesentlichen kastenartige Schutzwand 1 einer Leckageschutzhülle für einen Unterputzspülkasten, deren offene Vorderseite in Fig. 1 nach vorne rechts weist. Diese kastenartige Schutzwand 1 ist gebildet aus einem formstabilen festen Kunststoff als Schutzwand und dicht verbunden mit einer die Öffnung in der Vorderseite vollständig umlaufenden flexiblen Foliendichtung 2 aus flexiblem Kunststoffmaterial. Fig. 1 zeigt andeutungsweise, dass sich an die kastenartige Schutzwand 1 an ihrer Unterseite eine weitere und dicht mit ihr verbundene Leckageschutzumhüllung anschließt, die für ein Spülrohr an dem aufzunehmenden Unterputzspülkasten vorgesehen ist. Diese Leckageschutzumhüllung trägt die Bezugsziffer 3 und endet in derselben vorderen Ebene wie die Foliendichtung 2 mit einer weiteren kreisringförmigen Foliendichtung 4.

Ferner sind an der Innenseite der Schutzwand 1 eingeformte und im Wesentlichen horizontal verlaufende Schienen 5 vorgesehen, von denen eine von außen und eine von innen zu sehen ist und die zum späteren Einschieben des Spülkastens dienen.

Fig. 1 zeigt den Leckageschutz zum besseren Verständnis der folgenden Figuren, und zwar in einem Zustand, der erst ab Fig. 5 vorliegt, also mit nach den Seiten ausgeklappten Foliendichtungen 2 und 4. Der Auslieferungszustand wird anhand Fig. 3 und 4 erläutert.

Fig. 2 zeigt den Leckageschutz aus Fig. 1 mit einem darin eingebauten Unterputzspülkasten 6 und einem Montagegestell 7 zur Montage des Spülkastens in und eines WCs vor einer Wand. Dabei ist die Schutzwand 1 zwischen dem Spülkasten 6 und dem Montagegestell 7 vorgesehen. Ferner durchdringt das nach unten vorn weisende Ende der Leckageschutzumhüllung 3 des Spülrohrs einen querlaufenden Träger des Montagegestells 7, sodass die Foliendichtung 4 vor diesem Träger liegt. Auch dieser Zustand entspricht in der folgenden Beschreibung erst der Fig. 5 und nicht dem Auslieferungszustand.

Fig. 3 zeigt das Montagegestell 7 mit dem Leckageschutz aus Fig. 1 zwischen Vertikalständern 8 für eine Leichtbauwand montiert. Diese Montage ist hinsichtlich des an sich konventionellen Montagegestells 7 konventionell. Die montierte Baueinheit weist zusätzlich eine Bauschutzplatte 9 auf der Vorderseite auf, die die in den Fig. 1 und 2 erkennbare Öffnung der Schutzwand 1 weitgehend abdeckt. Dabei sind die Foliendichtungen 2 und 4 eingeschlagen (und die Foliendichtung 4 ist ihrerseits ebenfalls durch einen Aufsatz geschützt). Dies entspricht dem Auslieferungszustand; in Fig. 3 ist also das ausgelieferte und vormontierte Ensemble aus Montagegestell 7, Schutzwand 1 und Unterputzspülkasten 6 mit Bauschutzplatte 9 montiert.

In diesem montierten Zustand kann dann die Leichtbauwand 10 auf den Vertikalstützen 8 angebracht werden, wie Fig. 4 zeigt, wobei die Bauschutzplatte 9 als Referenzlinie oder Anschlag dient. Nach deren Abnahme werden dann die Foliendichtungen 2 und 4 umgeschlagen, wie Fig. 5 zeigt, und können zum Beispiel auf der Leichtbauwand 10 aufgeklebt werden.

Fig. 6 zeigt noch neben dieser Situation an der Leichtbauwand 10 lehnend eine zu der Öffnung darin passende Abdeckplatte 11, an der Beschlagteile 12 angebracht sind, die anhand der Fig. 11 bis 13 näher erläutert werden.

Fig. 7 zeigt, wie nach Montage der Abdeckplatte 11 in der Öffnung die Leichtbauwand 10 einschließlich der nun damit bündigen Abdeckplatte 11 verfliest worden ist. Die Fliesenschicht hat das Bezugszeichen 13. Dabei ist an der Außenkontur der Abdeckplatte 11 in den Fliesen ein Schlitz vorgesehen, wobei bei diesem Beispiel der obere Schlitz zu einer Fliesenfuge passt, aber die übrigen drei Schlitze nicht. Diese sind durch entsprechende Schnitte in den Fliesen realisiert. Alle Schlitze werden dann mit Silikon verfugt. Die Fliesen 13 sind auch auf den umgeschlagenen Foliendichtungen 2 und 4 verklebt.

Fig. 8 zeigt, dass um den Spülrohrstutzen und den Abflussrohrstutzen des noch nicht sichtbaren WCs herum eine Schallschutzplatte 14 aufgebracht wurde. Diese ist abgesehen von einem Detail an sich konventionell. Dieses Detail ist eine von dem Spülrohrstutzen aus schräg nach unten (in Fig. 8 nach links unten) verlaufende Rinne oder Vertiefung 15.

In Fig. 9 ist die Installation dann fertiggestellt, indem ein WC 16 und eine übliche Betätigungsplatte 17 angebracht sind. Wenn in dieser Situation am Spülkasten 6 oder seinem Spülrohr eine Undichtigkeit auftreten sollte, führt die kastenartige Schutzwand 1 oder die entsprechende Umhüllung 3 das entsprechende Leckagewasser im hier dargestellten Fall jedenfalls durch die Umhüllung 3 des Spülrohrs zum Spülrohraustritt und ermöglicht ein Ablaufen durch die Rinne 15. Das Wasser wird damit neben dem WC 16 auf dem Fußboden als Pfütze sichtbar.

Auch wenn das Wasser bei einer anderen Ausgestaltung ohne Spülrohrumhüllung infolge eines Spülkastenlecks nach vorne zur vorderseitigen Öffnung der Schutzwand 1 gelangen sollte, würde es letztlich ohne Probleme auf den Fußboden des Badezimmers gelangen, weil die Vorderseite der Leichtbauwand 10 üblicherweise wasserfest ausgestaltet ist.

In jedem Fall erkennt der Benutzer das Vorliegen eines Lecks. Daraufhin kann der Benutzer eine Reparatur veranlassen. Der Handwerker schneidet die Silikonfuge auf, die die Fliesen vor der Abdeckplatte 11 von den übrigen trennt, und bringt zum Beispiel einen Saugnapf auf den Fliesen auf der Abdeckplatte 11 an. Nach der noch zu beschreibenden Demontage der Betätigungsplatte 17 kann nun die Abdeckplatte infolge der besonderen Ausgestaltung der Beschlagteile 12 nach vorne herausgezogen werden, sodass der Spülkasten 6 zugänglich ist. Dieser wiederum kann nun einschließlich des fest an ihm angebrachten Spülrohrs durch eine Kippbewegung entnommen werden, die in Fig. 10 angedeutet ist. Er wird umgekehrt durch einen intakten Spülkasten 6 ersetzt, woraufhin die Abdeckplatte 11 wieder angebracht, die Silikonfuge wieder erstellt und die Betätigungsplatte 17 montiert wird.

Die Beschlagteile 12, die schon in Bezug auf Fig. 6 erwähnt wurden und dort an der mit der Rückseite nach vorn weisenden Abdeckplatte 11 gezeigt sind, werden im Folgenden anhand der Fig. 11 bis 13 näher erläutert. Die Figuren zeigen dabei ein linkes oberes Beschlagteil, das dem linken unteren Beschlagteil identisch entspricht. Die rechten Beschlagteile sind spiegelsymmetrisch dazu (oder werden einfach umgekehrt montiert).

Fig. 11 zeigt das Beschlagteil 12 montiert an der Abdeckplatte 11 einerseits und an dem Montagegestell 7, nämlich einer Vertikalstrebe davon, andererseits. Die Vertikalstrebe ist, wie schon anhand Fig. 3 erläutert, an einem Vertikalständer 8 der Trockenbauwand montiert. In den Fig. 11 bis 13 ist diese Trockenbauwand 10 bereits verfliest, wie das Bezugszeichen 13 zeigt.

Das Beschlagteil 12 weist ein an dem Montagegestell 7 montiertes Blechteil 20 auf, das einerseits eine U-Form zeigt und andererseits einen sich von einem Schenkelende aus rechtwinklig zur Seite weg erstreckenden Arm. Der andere Schenkel ist in der angedeuteten Weise über eine Schraube an dem Montagegestell 7 festgeschraubt.

Der erwähnte Arm des Teils 20 läuft also horizontal und in der Ebene der Abdeckplatte 11. Er enthält einen ungefähr rechteckigen Einschnitt, in den ein Federblech 21 eingesetzt ist. Dieses Federblech 21 lässt sich vor allem anhand der Fig. 11 und 12 gut erkennen und hat einerseits eine flache Grundstruktur auf der der Abdeckplatte 11 abgewandten Seite des Armes des Teils 20, die an diesem Arm anliegt. Sie ist gehalten durch von dieser Grundstruktur zur Abdeckplatte 11 rechtwinklig abstehende und dann wieder rechtwinklig nach außen umgebogene Krallen, die eine Laibungswand des erwähnten Ausschnitts in dem Arm des Teils 20 umfassen. Das Federblech 21 kann somit zum Beispiel von oben in diesen Ausschnitt hineingeschoben werden und darin verrasten. Ferner stehen zur anderen Seite von der flachen Grundstruktur des Federblechs 21 V-förmige und mit der jeweiligen Spitze aufeinander zuweisende Krallen 22 ab. In einer Richtung senkrecht zur Wandebene ungefähr fluchtend mit dem Zwischenraum zwischen diesen Krallen 22, aber etwas vergrößert, gibt es ein hier rechtwinkliges Loch durch die flache Grundstruktur des Federblechs 21, durch welches Loch ein Gewindeschaft einer Schraube 23 ragt.

Diese Schraube 23 durchsetzt ein weiteres Teil 24 des Beschlagteils 12, das seinerseits an der Abdeckplatte 11 befestigt ist. Diese Befestigung könnte durch ein einfaches Anschrauben von innen (nicht dargestellt) erfolgen. Beim vorgestellten Ausführungsbeispiel allerdings durchsetzt die Schraube 23 die Abdeckplatte 11 so, dass der Schraubenkopf von außen an der Abdeckplatte 11 gelagert ist und umgekehrt eine Hülse 25 mit einem auf der der Abdeckplatte 11 abgewandten Seite des Teils 24 liegenden Flansch auf einem Schaftabschnitt der Schraube 23 mit verringertem Durchmesser sitzt, so dass die Abdeckplatte 11 und das Teil 24 zwischen diesem Flansch der Hülse 25 und dem Schraubenkopf eingeklemmt sind. Der in den Figuren links davon sichtbare rechtwinklig nach vorn umgewinkelte kleine Arm des Teils 24 sichert dieses zusätzlich.

Der von der Abdeckplatte 11 weiter entfernte Teil des Schafts der Schraube 23 weist ein Außengewinde auf, in das die V-förmigen Krallen 22 eingreifen. Wenn man die Abdeckplatte 11 gemäß Fig. 6 montiert, befindet sich das Teil 20 an dem Montagegestell 7 und befindet sich das Teil 24 mit der Schraube 23 an der Abdeckplatte 11. Der der Abdeckplatte 11 abgewandte Teil des Schafts der Schraube 23 hat ein Außengewinde und wird damit zwischen die V-förmigen Teile 22 des Federblechs 21 gedrückt, wobei diese geringfügig elastisch nachgeben. Man kann also in einer einrastenden oder "ratschenden" Bewegung unter Kraftaufwand die Abdeckplatte in Richtung Wand drücken, wobei die jeweiligen Schäfte der Schrauben 23 aller Befestigungsteile 12 entsprechend greifen. In einer gegebenen Position wiederum kann ein Drehen des Kopfes der Schraube 23 eine Feinverstellung bewirken, weil dann das Federblech 21 mit seinen Krallen 22 wie eine Mutter funktioniert.

Die Figuren zeigen ferner eine zweite Schraube 26, die einen weiteren, ebenfalls abdeckplattenparallelen Abschnitt des Teils 24 durchsetzt, wobei dieser Abschnitt etwas gegenüber der Abdeckplatte nach innen beabstandet ist. Diese Schraube ist durch eine weitere Hülse 27 in dem Teil 24 gehalten, die in den Figuren aussieht wie die Hülse 25, aber ein Innengewinde zum Eingriff eines Außengewindes der Schraube 26 aufweist. Die Schraube 26 kann also durch Betätigung ihres nach außen weisenden (Innensechskant-) Kopfes in der Richtung senkrecht zur Wand verstellt werden. Dadurch verschiebt sich das innere flache Ende der Schraube 26 zwischen einer äußeren Verstellposition gemäß Fig. 12 (dort als Schnittdarstellung), in der dieses Ende mit der entsprechenden Fläche des Flansches der Hülse 27 fluchtet, und einer weiter innen liegenden Position gemäß Fig. 13 (dort in Draufsicht, teils geschnitten), in der die nach außen weisende Stirnfläche des Kopfes der Schraube 26 mit der entsprechenden Stirnfläche der Hülse 27 fluchtet. Das nach innen weisende Ende der Schraube 26 ist dabei vorgesehen zur Anlage gegen das äußerste Ende des Armes des Teils 20, so dass dieses Ende des Armes zusammen mit der Schraube 26, der Hülse 27 und deren Halterung in dem Teil 24 als verstellbares Anschlagelement dient. Dieses kann durch eine in den Fig. 11 und 12 dargestellte Öffnung in der Abdeckplatte 11 genauso betätigt werden wie die Schraube 23 durch eine weitere Öffnung.

Wenn also bei dem bereits beschriebenen Einführen des Gewindeschafts der Schraube 23 die Schraube 26 sinnvoll voreingestellt wurde, zum Beispiel so, dass die Abdeckplatte vermutlich ein klein wenig zu weit eingeschoben wird, bis die Schraube 26 anschlägt, dann ist danach keine sehr weitreichende Feineinstellung mehr durch Betätigen der Schraube 23 nötig. Wenn man aber zum Beispiel durch etwas unglückliche Voreinstellung der Schraube 26 noch zu weit außen in einen Anschlag gekommen ist, kann natürlich leicht die Anschlageinrichtung etwas verstellt werden, um dann die richtige Feineinstellung vorzunehmen.

Insbesondere lässt sich damit mit einem oder wenigen Beschlagteiltypen Rücksicht nehmen auf unterschiedliche Wandstärken, vgl. dazu die Fig. 12 und 13 miteinander. In Fig. 13 ist zwischen dem Ständer 8 der Leichtbauwand und der Stütze des Montagegestells 7 einerseits und andererseits einer der Abdeckplatte 11 entsprechenden Wandbeplankung 30 eine Verstärkungslage 31 vorgesehen, die durch die unterschiedliche Einstellung der Schrauben 23 und 26 ausgeglichen werden kann.

Aus dieser Schilderung ergibt sich auch, dass die Schraube 23 mit dem Federblech 21 und den jeweiligen Halterungen einerseits ein rastendes Befestigungselement und andererseits eine Einstelleinrichtung bildet.

Man kann sich aber auch leicht vorstellen, dass die Schraube 23 ersetzt ist durch einen analog aufgebauten Bolzen, der aber statt eines Außengewindeabschnitts eine Serie paralleler Rillen (sozusagen mit Gewindesteigung 0) aufweist. Dann wäre die Einstelleinrichtung bei zum Beispiel ansonsten identischer Ausführung durch die Schraube 26 realisiert, denn diese könnte nach dem Anschlagen zur Feinjustage dienen. Dabei würden die V-förmigen Krallen 22 des Federblechs 21 von Rille zu Rille rutschen und einrasten.

Unabhängig davon besteht ein ganz wesentlicher Vorteil der Befestigungselemente in der Lösbarkeit. Die Schraube 23 kann mit ihrem Außengewinde- oder Rillenabschnitt nämlich problemlos mit etwas Kraftaufwand wieder aus dem Eingriff mit dem Federblech 21 zurückgezogen werden. Wenn dazu kein Griff montiert ist oder ein Loch, durch das hindurch man mit einem Werkzeug oder einem Finger greifen kann, so kann man auf die Fliesen oder eine andere Bedeckung der Abdeckplatte 11 ohne Weiteres auch einen Saugnapf aufsetzen. Dies ermöglicht dann die spätere Revision und/oder den Austausch von Teilen gemäß Fig. 10.

In den Fig. 11 bis 13 ist die Befliesung 13 mit eingezeichnet, die die Bedienungsmöglichkeiten für die Schraubenköpfe verdeckt. Hier wird also davon ausgegangen, dass bei der Montage der Abdeckplatte 11 eine einmalige Einstellung vorgenommen wird und dann erhalten bleibt. Das ist natürlich nicht unbedingt nötig und es können grundsätzlich auch durch die Befliesung hindurch Zugänge erhalten bleiben.

Im Übrigen erkennt man, dass die Fuge zwischen zwei Fliesen in den Fig. 11 bis 13 analog zu den Fig. 7 bis 9 nicht genau zum Rand der Abdeckplatte 11 passt und deswegen eine Silikonfuge 32 innerhalb einer Fliese vorgesehen ist, die dazu aufgeschnitten wird. Alternativ könnte man hier aber auch den nach links überlappenden Teil der Fliese 13 nur auf der Abdeckplatte 11 verkleben und nicht am linken Rand (und analog an anderen Rändern), sodass die Silikonfuge 32 keinen Schnitt durch die Fliese voraussetzt, sondern Fugenkitt in einer ohnehin vorgesehenen Fuge ersetzt.

## Patentansprüche

1. Leckageschutz für ein Unterputz-Wasserabgabegerät (6), insbesondere einen Unterputzspülkasten (6) zur Montage in einer Raumwand (10), ein Unterputzspülventil, eine Unterputzarmatur oder ein Unterputzmischventil, mit
einer eine Öffnung nach vorne bildenden und das Unterputz-Wasserabgabegerät (6) unten, seitlich und hinten umgebenden Schutzwand (1) zur Aufnahme des Unterputz-Wasserabgabegeräts (6) und zum Sammeln etwaigen Leckagewassers aus dem Unterputz-Wasserabgabegerät (6) und,
einer an der Schutzwand (1) vorgesehenen flexiblen Foliendichtung (2), die zum Abdichten des Überganges der Schutzwand (1) zu einer Vorderseite der Raumwand (10), die die Öffnung umgibt, ausgelegt ist und dazu in eine von der vorderseitigen Öffnung in der Schutzwand (1) nach außen gerichtete Lage gebracht werden kann, wobei die Schutzwand (1) formstabil ausgeführt ist.

2. Leckageschutz nach Anspruch 1, bei dem die Schutzwand (1) vorne senkrecht zu der Raumwand (10) endet, wobei die Foliendichtung (2) beim Einbau eine Anpassung an die Wandseite der Raumwand (10) erlaubt.

3. Leckageschutz nach Anspruch 1 oder 2, für einen Unterputzspülkasten (6) oder ein Unterputzspülventil, welcher eine zu der Schutzwand (1) dichte Leckageschutzumhüllung (3) für ein an dem Spülkasten (6) oder dem Spülventil angebrachtes und von diesem zu einem WC (16) führendes Spülrohr aufweist.

4. Leckageschutz nach Anspruch 3, bei dem an einem vorderen Ende der Umhüllung (3) des Spülrohrs eine weitere flexible Dichtung (4) vorgesehen ist, die zum Abdichten des Endes gegen ein Raumwandteil oder ein WC (16) ausgelegt ist.

5. Leckageschutz nach Anspruch 3 oder 4, bei dem die Umhüllung (3) des Spülrohrs dazu ausgelegt ist, etwaiges Leckagewasser aus der Schutzwand (1) abzuführen und an einem vorderen Ende der Umhüllung (3) des Spülrohrs nach außen austreten zu lassen.

6. Leckageschutz nach Anspruch 2 für einen Unterputzspülkasten (6), optional in Verbindung mit einem weiteren der Ansprüche 3 bis 5, bei dem die Schutzwand (1) eingeformte Befestigungselemente (5) für den Spülkasten (6) aufweist, vorzugsweise Schienen (5) zum Einschieben des Spülkastens (6).

7. Leckageschutz nach einem der vorstehenden Ansprüche, der zur Montage in einem Unterputzmontagegestell (7) für das Unterputz-Wasserabgabegerät (6) und ein WC (16) ausgelegt ist, wobei die Schutzwand (1) in montiertem Zustand zwischen dem Unterputz-Wasserabgabegerät (6) und dem Montagegestell (7) vorgesehen ist.

8. Leckageschutz nach einem der vorstehenden Ansprüche, bei dem die flexible Dichtung (2) an der Schutzwand (1) vor der Montage in die vorderseitige Öffnung der Schutzwand (1) eingeschlagen und dazu ausgelegt ist, bei der Montage umgeschlagen zu werden.

9. Leckageschutz nach Anspruch 8 mit einem auf der vorderseitigen Öffnung der Schutzwand (1) angebrachten Bauschutzdeckel (9), der die eingeschlagene flexible Dichtung (2) vor der Montage abdeckt.

10. Leckageschutz nach einem der vorstehenden Ansprüche mit einem dazu passenden Unterputz-Wasserabgabegerät (6) und vorzugsweise mit einer zu der vorderseitigen Öffnung der Schutzwand (1) passenden vorderen Abdeckplatte (11).

11. Leckageschutz nach Anspruch 10, bei dem das Unterputz-Wasserabgabegerät (6) ein Spülkasten (6) ist und daran ein Spülrohr zum Anschluss an einem WC (16) starr und unlösbar vorgesehen ist und der Spülkasten (6) mit seiner Oberseite voraus an der vorderseitigen Öffnung herausgekippt und mit dem Spülrohr zuletzt aus der Schutzwand (1) herausgezogen werden kann.

12. Verwendung eines Leckageschutzes nach einem der vorstehenden Ansprüche zur Montage mit dem Unterputz-Wasserabgabegerät (6).

13. Verwendung nach Anspruch 12 eines Leckageschutzes nach Anspruch 8, auch in Verbindung mit Anspruch 9, 10 oder 11, bei welcher die flexible Dichtung (2) im umgeschlagenen Zustand mit Wandverkleidungsplatten (13) überklebt wird.

14. Verwendung nach Anspruch 12 oder 13 eines Leckageschutzes nach Anspruch 3, optional in Verbindung mit einem weiteren der Ansprüche 4 bis 11, bei welcher zwischen einer Rückseite eines an dem Unterputz-Wasserabgabegerät (6), nämlich einem Spülkasten (6) oder einem Spülventil, angeschlossenen WCs (16) und einer Raumwand-Vorderseite dahinter ein Ablaufkanal (15) für aus der Umhüllung (3) des Spülrohres austretendes etwaiges Leckagewasser vorgesehen ist.

15. Verwendung nach Anspruch 14, bei der der Ablaufkanal (15) in einer Vorderseite einer Schallschutzplatte (14) als Vertiefung vorgesehen ist.

16. Spülkasten (6) mit einem Leckageschutz nach einem der Ansprüche 1 bis 11, an welchem Spülkasten (6) ein Spülrohr zum Anschluss an einem WC (16) starr und unlösbar vorgesehen ist und der Spülkasten (6) mit dem Spülrohr voraus durch die vorderseitige Öffnung der Schutzwand (1) in die Schutzwand (1) eingeführt und dann mit einer Kippbewegung um eine horizontale Achse in der Schutzwand (1) angeordnet werden kann.

## Claims

1. A leakage protection device for a concealed water dispensing device (6) in particular a concealed cistern (6) for mounting in a wall (10) of a room, a concealed flush valve, a concealed accoutrement or a concealed mixing tap, having
a protection wall (1) defining a forward opening and enclosing the concealed water dispensing device (6) downwards, sidewards and backwards, for receiving the concealed water dispensing device (6) and for collecting any leaking water from the concealed water dispensing device (6) and
a flexible foil sealant (2) provided on the protection wall (1) and adapted for sealing the transition of the protection wall (1) to a front side of the room wall (10) around the opening and which can be brought into an arrangement directed outwards from the forward opening of the protection wall (1),
wherein the protection wall (1) is inherently stable.

2. The leakage protection device according to claim 1, wherein the protection wall (1) terminates perpendicularly to the room wall (10) at its front end wherein the foil sealant (2) enables an adaption to the wall side of the room wall (10) during mounting.

3. The leakage protection device according to claim 1 or 2 for a concealed cistern (6) or a concealed flush valve, having a leakage protection hull (3) sealed to the protection wall (1), for a flush tube mounted to the cistern (6) or to the flush valve and leading therefrom to a closet (16).

4. The leakage protection device according to claim 3, having a further flexible sealant (4) on a front end of the hull (3) of the flush tube, which is adapted for sealing the end to a room wall part or to a closet (16).

5. The leakage protection device according to claim 3 or 4, wherein the hull (3) of the flush tube is adapted for discharging any leakage water from the protection wall (1), to be discharged from a front end of the hull (3) of the flush tube.

6. The leakage protection device according to claim 2 for a concealed cistern (6), optionally in combination with one of claims 3 to 5, wherein the protection wall (1) has integrally formed mounting elements (5) for the cistern (6), preferably rails (5) for sliding-in the cistern (6).

7. The leakage protection device according to one of the preceding claims, which is adapted for being mounted in a concealed mounting stand (7) for the concealed water dispensing device (6) and a closet (16) wherein the protection wall (1) is provided, in the mounted state, between the concealed water dispensing device (6) and the mounting stand (7).

8. The leakage protection device according to one of the preceding claims, wherein the flexible sealant (2) on the protection wall (1) is folded, before the mounting, into the forward opening of the protection wall (1) and is adapted to be folded out during the mounting.

9. The leakage protection device according to claim 8 having a protection cover (9) provided on the forward opening of the protection wall (1) and covering the folded-in flexible sealant (2) before the mounting.

10. The leakage protection device according to one of the preceding claims having a concealed water dispensing device (6) adapted thereto and preferably also a front cover plate (11) dimensioned to fit to the forward opening of the protection wall (1).

11. The leakage protection device according to claim 10, wherein the concealed water dispensing device (6) is a cistern (6) and a flush tube for connection to a closet (16) is provided thereon in a rigid and non-demountable manner and wherein the cistern (6) can be pivoted out of the forward opening with its upper part leading and be pulled out form the protection wall (1) with the flush tube trailing.

12. A use of the leakage protection device according to one of the preceding claims for being mounted with the concealed water dispensing device (6).

13. The use according to claim 12 of a leakage protection device according to claim 8, optionally in combination with claim 9, 10 or 11, in which the flexible sealant (2) is covered, in its folded-out state, by agglutinating wall covering plates (13).

14. The use according to claim 12 or 13 of a leakage protection device according to claim 3, optionally in combination with a further one of claims 4 to 11, wherein a discharge channel (15) for any leakage water discharged from the hull (3) of the flush tube is provided between a back side of a closet (16) connected to the concealed water dispensing device (6), namely a cistern (6) or a flush valve, and a room-wall front side.

15. The use according to claim 14, wherein the discharge channel (15) is provided in a front side of a acoustic protection plate (14) in the implementation of a recess.

16. A cistern (6) having a leakage protection device according to one of claims 1 to 11, a flush tube for connection to a closet (16) being provided on the cistern (6) in a rigid and non-demountable manner and the cistern (6) being adapted to be inserted into the forward opening of the protection wall (1) into the protection wall (1) with the flush tube leading and to be arranged in the protection wall (1) thereafter by means of a pivoting movement around a horizontal axis.

## Revendications

1. Protection contre les fuites destinée à un dispositif de distribution d'eau encastré (6), notamment à un réservoir encastré (6) destiné à être monté dans une paroi (10) d'une pièce, ou à une bonde de vidage encastrée, un article de robinetterie encastré ou un mitigeur encastré, comportant
une paroi de protection (1) formant une ouverture sur l'avant et cernant le dispositif de distribution d'eau encastré (6) sur le dessous, sur les côtés et sur l'arrière afin de renfermer le dispositif de distribution d'eau encastré (6) et de contenir toute eau de fuite potentielle issue du dispositif de distribution d'eau encastré (6), et
un joint pelliculaire (2) souple qui est prévu sur la paroi de protection (1) pour étanchéifier la transition entre la paroi de protection (1) et le côté de la paroi de la pièce (10) entourant l'ouverture et qui peut, à cet effet, être mise dans une position tournée vers l'extérieur à partir de l'ouverture avant présente dans la paroi de protection (1),
ladite paroi de protection (1) étant de forme stable.

2. Protection contre les fuites selon la revendication 1, dans laquelle la paroi de protection (1) se termine, à l'avant, perpendiculairement à la paroi de la pièce (10), le joint pelliculaire (2) permettant, à l'installation, un ajustement contre le côté de la paroi de la pièce (10).

3. Protection contre les fuites selon la revendication 1 ou 2, destinée à un réservoir encastré (6) ou une bonde de vidage encastrée, présentant une enveloppe de protection contre les fuites (3) étanche vis-à-vis de la paroi de protection (1), destinée à un tuyau de chasse relié au réservoir (6) ou à la bonde de vidage et menant à une cuvette de toilettes (16).

4. Protection contre les fuites selon la revendication 3, dans laquelle il est prévu un autre joint souple (4) à une extrémité avant de l'enveloppe (3) du tuyau de chasse, agencé pour étanchéifier cette extrémité contre une partie de paroi de la pièce ou une cuvette de toilettes (16).

5. Protection contre les fuites selon la revendication 3 ou 4, dans laquelle l'enveloppe (3) du tuyau de chasse est conçue pour évacuer toute eau de fuite potentielle hors de la paroi de protection (1) et pour la laisser sortir vers l'extérieur à une extrémité avant de l'enveloppe (3) du tuyau de chasse.

6. Protection contre les fuites selon la revendication 2 destinée à un réservoir encastré (6), éventuellement en lien avec une des revendications 3 à 5, dans laquelle la paroi de protection (1) présente des éléments de fixation (5) intégrés destinés au réservoir (6), de préférence des rails (5) permettant d'introduire le réservoir (6).

7. Protection contre les fuites selon l'une des revendications précédentes, conçue pour être montée dans un bâti de montage encastré (7) destiné au dispositif de distribution d'eau encastré (6) et à une cuvette de toilettes (16), la paroi de protection (1) étant prévue, à l'état monté, entre le dispositif de distribution d'eau encastré (6) et le bâti de montage (7).

8. Protection contre les fuites selon l'une des revendications précédentes, dans laquelle le joint souple (2) sur la paroi de protection (1) est rabattu avant le montage dans l'ouverture avant de la paroi de protection (1) et est conçu pour être ressorti lors du montage.

9. Protection contre les fuites selon la revendication 8, comportant une protection provisoire (9) disposée sur l'ouverture avant de la paroi de protection (1) et couvrant le joint souple (2) rabattu avant le montage.

10. Protection contre les fuites selon l'une des revendications précédentes, comportant un dispositif de distribution d'eau encastré (6) adapté à celle-ci et comportant de préférence une plaque de couverture avant (11) adaptée à l'ouverture avant de la paroi de protection (1).

11. Protection contre les fuites selon la revendication 10, dans laquelle le dispositif de distribution d'eau encastré (6) est un réservoir (6) sur lequel il est prévu, de manière fixe et non amovible, un tuyau de chasse destiné à être raccordé à une cuvette de toilettes (16), et le réservoir (6) peut être basculé de l'ouverture avant, son côté supérieur étant situé sur l'avant et être retiré de la paroi de protection (1), le tuyau de chasse venant en dernier.

12. Utilisation d'une protection contre les fuites selon l'une des revendications précédentes destinée à être montée sur le dispositif de distribution d'eau encastré (6).

13. Utilisation selon la revendication 12 d'une protection contre les fuites selon la revendication 8, également en lien avec la revendication 9, 10 ou 11, dans laquelle le joint souple (2) à l'état ressorti est recouvert de panneaux de parement (13) qui y sont collés.

14. Utilisation selon la revendication 12 ou 13 d'une protection contre les fuites selon la revendication 3, éventuellement en lien avec une des revendications 4 à 11, dans laquelle il est prévu, entre le côté arrière d'une cuvette de toilettes (16) reliée au dispositif de distribution d'eau encastré (6), à savoir un réservoir (6) ou une bonde de vidage, et le côté avant de la paroi de la pièce située derrière ladite cuvette, un canal d'évacuation (15) destiné à toute eau de fuite potentielle issue de l'enveloppe (3) du tuyau de chasse.

15. Utilisation selon la revendication 14, dans laquelle le canal d'évacuation (15) est prévu sous la forme d'un renfoncement dans une face avant d'une plaque d'insonorisation (14).

16. Réservoir (6) doté d'une protection contre les fuites selon l'une des revendications 1 à 11, au niveau duquel réservoir (6) il est prévu un tuyau de chasse destiné à être relié de manière fixe et non amovible à une cuvette de toilettes (16), et le réservoir (6) est introduit dans la paroi de protection (1), le tuyau de chasse étant orienté vers l'avant, par l'ouverture avant de la paroi de protection (1) puis est positionné dans ladite paroi de protection (1) avec un mouvement de basculement autour d'un axe horizontal.
